# EUROPÄISCHE PATENTSCHRIFT

(11) **EP 1 052 397 B1**
(45) Veröffentlichungstag und Bekanntmachung des Hinweises auf die Patenterteilung: **26.01.2005**
(21) Anmeldenummer: 00108128.0
(22) Anmeldetag: 13.04.2000
(51) Int. Cl.: F02M 37/22

(54) **Kraftstoffentnahmevorrichtung**
Fuel withdrawing device
Dispositif pour enlever du carburant

(30) Priorität: 11.05.1999 DE 19921547
(43) Veröffentlichungstag der Anmeldung: 15.11.2000
(73) Patentinhaber: DaimlerChrysler AG, 70567 Stuttgart (DE)
(72) Erfinder: Stengl, Reinhard, 61206 Wöllstadt (DE); Breitschopf, Siegfried, 73635 Rudersberg (DE); Kerres, Wilhelm, Dr.-Ing., 70327 Stuttgart (DE)

(56) Entgegenhaltungen:
- EP-A- 0 340 063
- EP-A- 0 578 484
- DE-C- 19 626 902
- GB-A- 2 021 431
- US-A- 5 881 699

## Beschreibung

Gegenstand der Erfindung ist eine Kraftstoffentnahmevorrichtung zur Anordnung in einem Kraftstoffbehälter mit einer Vor- und einer Rücklaufleitung, einem Kraftstoff-Filter und Aufnahmen für die Vor- und Rücklaufleitung. Derartige Kraftstoffentnahmevorrichtungen werden hauptsächlich in Kraftstoffbehältern dieselkraftstoffbetriebener Kraftfahrzeuge eingesetzt.

Es ist eine Kraftstoff-Entnahmevorrichtung mit einem Schlingertopf bekannt, in den eine Vor- und eine Rücklaufleitung münden (DE 196 26 902 C1). Der Schlingertopf besitzt eine Aufnahme für die Rückleitung und eine Aufnahme für einen zylinderförmigen Filter, der ebenfalls im Schlingertopf in eine Aufnahme eingeklipst ist. Im Inneren des Filters ist das Ende der Vorlaufleitung angeordnet, durch welche der Kraftstoff aus dem Tank und durch den Filter angesaugt wird. Die Rücklaufleitung weist an ihrem Ende einen vertikalen Schlitz auf, durch den der vom Motor rückgeführte Kraftstoff aus der Rücklaufleitung austritt. Der aus dem Schlitz austretende Kraftstoff strömt mit dieser vorgegebenen Richtung auf die Wandung des Schlingertopfes und wird an ihr derart umgelenkt, daß der Kraftstoff anschließend auf einen kleinen Teilbereich des Filterumfangs trifft. Aufgrund des Weges des Kraftstoffes von der Rücklauf- zur Vorlaufleitung soll dem heißen und zum Ausgasen neigenden Kraftstoff Gelegenheit gegeben werden, in ihm enthaltene Gasblasen abzuschalten, bevor der Kraftstoff wieder angesaugt wird. Gleichzeitig soll der Kraftstoff aus dem Rücklauf Praffinausscheidungen des Kraftstoffs bei niedrigen Temperaturen entgegenwirken. Diese Anordnung besitzt den Nachteil, daß sich sowohl der Filter als auch der Auslaß des Rücklaufs in einem nach unten geschlossenen Schlingertopf befinden. Das hat zur Folge, daß Verschmutzungen nicht mehr weggespült werden, sondern sich mit der Zeit auf dem Boden des Schlingertopfes absetzen. Weiterhin besitzt diese Kraftstofferitnahmevorrichtung insbesondere bei tiefen Temperaturen ein schlechtes Kaltstartverhalten. Da der aus dem Rücklauf stammende Kraftstoff erst nach einem längeren Weg und auch nur auf einen Teilbereich des Filters auftrifft, werden die sich am Filter anlagernden Paraffinabscheidungen bei sehr niedrigen Temperaturen nur ungenügend aufgelöst. Eine zuverlässige Versorgung der Brennkraftmaschine mit Kraftstoff ist nicht mehr gewährleistet. Weiterhin wird durch diese Anordnung nicht verhindert, daß Paraffinteilchen durch die Vorlaufleitung angesaugt werden.

Der Erfindung liegt die Aufgabe zugrunde, eine Kraftstoffentnahmevorrichtung zu schaffen, die ein gutes Kaltstartverhalten besitzt, kostengünstig und einfach zu montieren ist.

Gelöst wird die Aufgabe mit den Merkmalen des Anspruchs 1. Vorteilhafte Ausgestaltungen sind in den Unteransprüchen beschrieben.

Die erfindungsgemäße Kraftstoffentnahmevorrichtung umfaßt eine Vorlaufleitung, eine Rücklaufleitung und einen in der Nähe des Bodens des Kraftstoffbehälters angeordneten Kraftstoff-Filter. Die bis in den Filter geführten Vor- und Rücklaufleitungen sind in Aufnahmen angeordnet. Die Aufnahme für die Rücklaufleitung ist zur Aufspaltung des Kraftstoffstroms in mindestens zwei Teilströme ausgebildet. Ein nach unten und zur Seite geschlossener Bereich ist derart zu dieser Aufnahme angeordnet, daß mindestens ein Teilstrom der Rücklaufleitung in diesen Bereich gelenkt wird. In diesem Bereich ist die Aufnahme der Vorlaufleitung angeordnet. Ein anderer Teilstrom wird dagegen direkt auf die Filterfläche geführt.

Der Vorteil dieser Kraftstoffentnahmevorrichtung besteht darin, daß der vom Motor zurückgeführte heiße Kraftstoff, in mehrere Teilströme aufgeteilt wird, wobei mindestens ein Teilstrom direkt auf die Filterfläche geleitet wird, so daß sich dort insbesondere bei kalten Temperaturen angelagerte Paraffinteilchen auflösen und mindestens über diesen Teilbereich der Filterfläche Kraftstoff angesaugt werden kann. Die erfindungsgemäße Kraftstoffentnahmevorrichtung besitzt damit ein sehr gutes Kaltstartverhalten. Weiterhin wird durch die Anordnung der Rücklaufleitung im Inneren des Filters eine Reinigungswirkung des Filters erzielt, da außen an der Filterfläche angesammelte Verunreinigungen weggespült werden. Des weiteren gewährleistet der nach unten und seitlich geschlossene Bereich des Filters, daß immer eine bestimmte Menge an Kraftstoff zur Vorlaufleitung geführt wird. Die Kraftstoffentnahmevorrichtung benötigt somit keine zusätzlichen Speichervorrichtungen. Infolge des einfacheren Aufbaus und der damit verbundenen leichteren Montage ist die erfindungsgemäße Kraftstoffentnahmevorrichtung äußerst kostengünstig.

In einer besonders einfachen Ausgestaltung ist der Filter zylinderförmig, wobei die Filterfläche die Mantelfläche ist. Um auch bei geringem Füllstand im Kraftstoffbehälter die Versorgung mit Kraftstoff zu gewährleisten, ist es vorteilhaft, die Filterfläche bis in einen Teilbereich des Bodens anzuordnen. Dabei ist es zweckmäßig, daß dieser Teilbereich jener Filterfläche entspricht, auf die der vom Rücklauf kommende und auf die Filterfläche gelenkte Teilstrom auftrifft.

Der nach unten und seitlich geschlossene Bereich wird in vorteilhafter Ausgestaltung vom Boden des Filters und senkrecht angeordneten Leitelementen gebildet. In einer besonders einfachen Ausgestaltung sind diese Leitelemente als Wand an der Mantelfläche des Filters angeordnet, wobei sich diese Wand vom Boden ausgehend über einen Teilumfang der Mantelfläche erstreckt. In dieser Ausbildung wird ein besonders großes Volumen an Kraftstoff für die Vorlaufleitung bereitgestellt. Durch Leitelemente in diesem Bereich läßt sich der Weg von der Rücklaufleitung zur Vorlaufleitung vergrößern. Infolge dessen kommt es zu einer besseren Vermischung des aus dem Rücklauf stammenden Kraftstoffs mit dem im Kraftstoffbehälter vorhandenen Kraftstoff. Gleichzeitig lassen sich damit Gasblasen aus dem Teilstrom des Rücklaufs ohne zusätzlichen Aufwand abscheiden.

Die Aufnahmen bestehen aus mehreren Leitelementen. Besonders vorteilhaft ist die Ausbildung der Aufnahmen mit mindestens je drei Leitelementen, die derart zueinander angeordnet sind, daß sich die Vor- und Rücklaufleitung jeweils zwischen den Leitelementen zentrieren.

Der Aufbau des Filters vereinfacht sich, wenn die Aufnahme der Vorlaufleitung ein als Dom ausgebildetes Leitelement besitzt, auf dem sich die Vorlaufleitung zentriert. Ein derartiger Dom kann auch die Aufnahme der Rücklaufleitung bilden, wenn am Umfang der Rücklaufleitung ausgebildete Leitelemente zur Führung der Teilströme angeordnet sind.

Die Teilströme lassen sich besonders einfach erzeugen, wenn die Aufnahme der Rücklaufleitung ein weiteres Leitelement aufweist, welches in der Rücklaufleitung angeordnet ist. Mit der Ausbildung des Leitelements als senkrechte Wand läßt sich der Rücklaufstrom in zwei Teilströme aufteilen. Durch die Ausbildung des Leitelements als zwei gekreuzte senkrechte Wände werden vier Teilströme erzeugt.

Der Filter gestaltet sich besonders einfach, wenn er einteilig aus Kunststoff im Spritzgießverfahren hergestellt ist. In einer anderen Ausgestaltung ist der Boden mit den Aufnahmen und den Leitelementen als separates Bauteil in den Filter eingeklipst. Durch angeformte Rastelemente wird die Montage des Filters weiter vereinfacht.

Die Erfindung ermöglicht eine Vielzahl an Ausgestaltungen. An einem Ausführungsbeispiel wird die Erfindung näher erläutert Die beiden Figuren zeigen in
- Figur 1: die erfindungsgemäße Kraftstoffentnahmevorrichtung mit einem Teilschnitt durch den Filter,
- Figur 2: einen Schnitt durch den Filter der Kraftstoffentnahmevorrichtung entlang der Linie A-A aus Figur 1.

Die in Figur 1 dargestellte Kraftstoffentnahmevorrichtung 1 ist mittels eines Flansches 2 in eine Öffnung 3 eines Kraftstoffbehälters 4 eingesetzt. An der Oberseite des Flansches 2 sind eine Vorlaufleitung und eine Rücklaufleitung 5 angeschlossen, wobei die Vorlaufleitung hinter der Rücklaufleitung 5 angeordnet ist. An der Unterseite des Flansches 2 ist ein Profil 7 angeordnet, in dem die Vor- und Rücklaufleitung 5 sowie ein nicht näher dargestellter Füllstandsgeber angeordnet sind. An dieses Profil schließt sich ein Filter 8 aus POM an, der in einem Teilschnitt entlang der Linie B-B aus Figur 2 dargestellt ist. Die Kraftstoffentnahmevorrichtung 1 erstreckt sich in der Art in dem Kraftstoffbehälter 4, daß der Filter 8 der Kraftstoffentnahmevorrichtung 1 in der Nähe des Kraftstoffbehälterbodens 9 angeordnet ist. Die Mantelfläche 10 des Filters 8 besitzt eine Gitterstruktur, die die Filterfläche 11 bildet und durch die Kraftstoff aus dem Kraftstoffbehälter 4 in den Filter 8 strömt. Die Maschenweite der Filterfläche 11 beträgt 0,6 mm. Nach unten ist der Filter 8 durch einen Boden 12 abgeschlossen. Die Rücklaufleitung 5 ist bis in den Filter 8 geführt. Am Boden 12 und an der Filterfläche 11 ist die Aufnahme 13 für die Rücklaufleitung 5 angeformt. Die Aufnahme 13 besitzt Leitelemente 14-14.3, zwischen denen sich die Rücklaufleitung 5 zentriert. Ein weiteres Leitelement 17 der Aufnahme 13 ist als senkrechte Wand mittig zu den Leitelementen 14, 14.1 und innerhalb der Rücklaufleitung 5 angeordnet. Das Leitelement 17 bewirkt die Aufspaltung des Rücklaufs in zwei Teilströme. Das Leitelement 17 und die Leitelementen 14, 14.1 lenken den in der Zeichenebene liegenden Teilstrom T₁ auf die seitlich bis zum Boden 12 ausgebildete Filterfläche 11. Damit werden bei tiefen Temperaturen die Filterfläche 11 verstopfende Paraffinteilchen aufgelöst, so daß zumindest in diesem Bereich Kraftstoff angesaugt wird. Der gegenüberliegende Bereich 18 ist durch die Leitelemente 14, 14.1 dem Boden 12 und einer in der Mantelfläche 10 angeordneten Wand 19 nach unten und seitlich geschlossen. Am Boden 12 sind weiterhin Rastelemente 20 zur Fixierung eines nicht dargestellten Füllstandsgebers angeordnet. In einem Formelement 21 wird der ebenfalls nicht dargestellte Schwimmer des Füllstandsgebers geführt. Neben der Führung wird die Übertragung von Schwappbewegungen des Kraftstoffs auf den Schwimmer verhindert. Zur einfacheren Montage des Filters 8 mit der Kraftstoffentnahmevorrichtung 1 sind am Filter 8 Ausnehmungen 22 angeformt, in die Rastelemente 23 eines Zwischenstücks 24 der kraftstoffentnahmevorrichtung 1 eingreifen.

Der entlang der Linie A-A aus Figur 1 geschnittene Filter 8 ist in Figur 2 dargestellt. Die Vorlaufleitung 6 und die Rücklaufleitung 5 sind in Aufnahmen 13, 15 angeordnet. Die Aufnahme 13 der Rücklaufleitung 5 besteht aus den Leitelementen 14 - 14.3. Das an der Aufnahme 13 angeformte Leitelement 17 teilt den Kraftstoff der Rücklaufleitung 5 in die Teilströme T₁, T₂. Mittels der Leitelemente 14, 14.1, des Leitelementes 17 und des Bodens 12 wird der Teilstrom T₁ auf die Filterfläche 11 gelenkt, die sich über einen Bereich von 90° der Mantelfläche 10 bis zum Boden 12 des Filters 8 erstreckt. Der Teilstrom T₂ strömt in den Bereich 18, der vom Boden 12, den Leitelemente 14.1, 14.3, der in der Mantelfläche 10 sich über einen Bereich von 270° erstreckenden Wand 19 und dem Leitelement 25 nach unten und seitlich begrenzt wird. In diesem Bereich 18 ist die Aufnahme 15, die aus einem Rippen 16 aufweisenden Dorn besteht und auf dem sich die Vorlaufleitung 6 zentriert. Die Aufnahme 15 besitzt weiterhin Auflageflächen 26, auf denen sich die Vorlaufleitung 6 in einem Abstand von 3 mm zum Boden 12 abstützt. Dadurch wird gewährleistet, daß Kraftstoff aus dem Bereich 18 in die Vorlaufleitung 6 fließen kann.

## Patentansprüche

1. Kraftstoff-Entnahmevorrichtung für eine im Kraftstoffbehälter mit einer Vorlaufleitung und einer Rücklaufleitung, einem Filter und Aufnahmen für die Vor- und Rücklaufleitung, **dadurch gekennzeichnet, daß** der Filter (8) im Bereich des Kraftstoffbehälterbodens (9) an der Kraftstoff-Entnahmevorrichtung (1) angeordnet ist, daß in seinem Inneren Aufnahmen (13, 15) für die endenden Vor- und Rücklaufleitungen (5, 6) angeordnet sind, daß die Aufnahme (13) für die Rücklaufleitung (5) zur Aufspaltung des Kraftstoffstroms in mindestens zwei Teilströme (T₁, T₂) ausgebildet ist, daß sich an dieser Aufnahme (13) ein nach unten und zur Seite geschlossener Bereich (18) derart anschließt, daß mindestens ein Teilstrom (T₂) der Rücklaufleitung (5) in diesen Bereich (18) lenkbar ist, daß in diesem Bereich (18) die Aufnahme (15) der Vorlaufleitung (6) angeordnet ist, und daß die Aufnahme (13) für die Rücklaufleitung (5) Leitelemente (14, 14.1) zum Führen mindestens eines Teilstroms (T₁) auf die Filterfläche (11) besitzt.

2. Kraftstoff-Entnahmevorrichtung nach Anspruch 1, **dadurch gekennzeichnet, daß** der Filter (8) zylinderförmig ausgebildet ist.

3. Kraftstoff-Entnahmevorrichtung nach den Ansprüchen 1 und 2, **dadurch gekennzeichnet, daß** mindestens ein Teil der Mantelfläche (10) mit einer Filterstruktur (11) ausgebildet ist

4. Kraftstoff-Entnahmevorrichtung nach den Ansprüchen 1 - 3, **dadurch gekennzeichnet, daß** der nach unten und seitlich geschlossene Bereich (18) mindestens von einem Teilbereich des Bodens (12) des Filters (8) und einer sich vom Boden (12) nach oben und über einen Teilumfang der Mantelfläche (10) erstreckenden Wand (19) gebildet ist.

5. Kraftstoff-Entnahmevorrichtung nach mindestens einem der Ansprüche 1 - 4, **dadurch gekennzeichnet, daß** in dem Bereich (18) Leitelemente (25) zum Führen des Teilstroms (T₂) angeordnet sind.

6. Kraftstoff-Entnahmevorrichtung nach mindestens einem der Ansprüche 1 - 5, **dadurch gekennzeichnet, daß** die Aufnahmen (13) mindestens drei Leitelemente (14-14.3) besitzen, zwischen denen eine Leitung (5) zentriert angeordnet sind.

7. Kraftstoff-Entnahmevorrichtung nach mindestens einem der Ansprüche 1 - 6, **dadurch gekennzeichnet, daß** die Vorlaufleitung (6) auf einem als Dorn ausgebildeten Leitelement (16, 26) zentriert angeordnet ist.

8. Kraftstoff-Entnahmevorrichtung nach mindestens einem der Ansprüche 1 - 6, **dadurch gekennzeichnet, daß** die Aufnahme (13) der Rücklaufleitung (5) ein in der Rücklaufleitung (5) angeordnetes Leitelement (17) besitzt.

9. Kraftstoff-Entnahmevorrichtung nach mindestens einem der Ansprüche 1 - 7, **dadurch gekennzeichnet, daß** am Filter (8) Rastelemente (22) zum Verbinden mit der Kraftstoffentnahmevorrichtung (1) angeordnet sind.

10. Kraftstoff-Entnahmevorrichtung nach mindestens einem der Ansprüche 1 - 9, **dadurch gekennzeichnet, daß** der Filter (8) aus Polyoximethylen ist.

## Claims

1. Fuel take-off device for a fuel tank, with a supply line and a return line, with a filter and locations for the supply and return lines, **characterised in that** the filter (8) is located on the fuel take-off device (1) in the region of the fuel tank base (9), **in that** locations (13, 15) for the terminating supply and return lines (5, 6) are provided in its interior, **in that** the location (13) for the return line (5) is designed to divide the fuel flow into at least two part-flows (T₁, T₂), **in that** said location (13) is so joined to an area (18) closed towards the bottom and towards the side that at least one part-flow (T₂) of the return line (5) can be directed into this area (18), **in that** the location (15) for the supply line (6) is arranged in this area (18), and **in that** the location (13) for the return line (5) incorporates baffle elements (14, 14.1) to guide at least one part-flow (T₁) onto the filter surface (11).

2. Fuel take-off device according to claim 1, **characterised in that** the filter (8) is cylindrical.

3. Fuel take-off device according to claims 1 and 2, **characterised in that** at least part of the circumferential surface (10) is designed with a filter structure (11).

4. Fuel take-off device according to any of claims 1 to 3, **characterised in that** the area (18) closed towards the bottom and the side is represented at least by a part of the vase (12) of the filter (8) and by a wall (19) extending upwards from the base (12) and over part of the circumference of the circumferential surface (10).

5. Fuel take-off device according to at least one of claims 1 to 4, **characterised in that** baffle elements (25) for the guidance of the part-flow (T₂) are arranged in the area (18).

6. Fuel take-off device according to at least one of claims 1 to 5, **characterised in that** the locations (13) are provided with at least three baffle elements (14 - 14.3) between which a line (5) is centred.

7. Fuel take-off device according to at least one of claims 1 to 6, **characterised in that** the supply line (6) is centred on a baffle element (16, 26) designed as a mandrel.

8. Fuel take-off device according to at least one of claims 1 to 6, **characterised in that** the location (13) of the return line (5) incorporates a baffle element (17) located in the return line (5).

9. Fuel take-off device according to at least one of claims 1 to 7, **characterised in that** latching elements (22) for connection to the fuel take-off device (1) are located on the filter (8).

10. Fuel take-off device according to at least one of claims 1 to 9, **characterised in that** the filter (8) is made of polyoxymethylene.

## Revendications

1. Dispositif de prélèvement de carburant pour un réservoir à carburant, avec une conduite aller et une conduite retour, avec un filtre et avec des systèmes de réception pour la conduite aller et pour la conduite retour, **caractérisé en ce que** le filtre (8) est disposé sur le dispositif de prélèvement de carburant (1) dans la zone du fond du réservoir à carburant (9), **en ce que** des systèmes de réception (13, 15) pour les extrémités des conduites aller et retour (5, 6) sont disposés dans sa partie intérieure, **en ce que** le système de réception (13) pour la conduite retour (5) est conçu pour diviser le flux de carburant en au moins deux flux partiels (T₁, T₂) **en ce qu'**une zone (18) fermée dans le bas et sur le côté se raccorde sur ce système de réception (13), de façon à ce qu'au moins un flux partiel (T₂) de la conduite retour (5) puisse être dirigé dans cette zone (18), **en ce que** le système de réception (15) de la conduite aller (6) est disposé dans cette zone (18) et **en ce que** le système de réception (13) pour la conduite retour (5) est doté d'éléments conducteurs (14, 14.1) pour guider au moins un flux partiel (T1) sur la surface du filtre (11).

2. Dispositif de prélèvement de carburant selon la revendication 1, **caractérisé en ce que** le filtre (8) est conçu sous une forme cylindrique.

3. Dispositif de prélèvement de carburant selon les revendications 1 et 2, **caractérisé en ce qu'**au moins une partie de la surface latérale (10) est conçue avec une structure de filtration (11).

4. Dispositif de prélèvement de carburant selon les revendications 1 à 3, **caractérisé en ce que** la zone (18) fermée dans le bas et sur le côté est formée par au moins une zone partielle du fond (12) du filtre (8) et par une paroi (19) s'étendant du fond (12) vers le haut et sur une partie de la périphérie de la surface latérale (10).

5. Dispositif de prélèvement de carburant selon au moins l'une des revendications 1 à 4, **caractérisé en ce que** des éléments conducteurs (25), destinés à guider le flux partiel (T₂) sont disposés dans la zone (18).

6. Dispositif de prélèvement de carburant selon au moins l'une des revendications 1 à 5, **caractérisé en ce que** les systèmes de réception (13) sont dotés d'au moins trois éléments conducteurs (14 à 14.3) entre lesquels une conduite (13) est disposée de façon centrée.

7. Dispositif de prélèvement de carburant selon au moins l'une des revendications 1 à 6, **caractérisé en ce que** la conduite aller (6) est disposée de façon centrée sur un élément conducteur (16, 26) conçu sous la forme d'un mandrin.

8. Dispositif de prélèvement de carburant selon au moins l'une des revendications 1 à 6, **caractérisé en ce que** le système de réception (13) de la conduite retour (5) est doté d'un élément conducteur (17) disposé dans la conduite retour (5).

9. Dispositif de prélèvement de carburant selon au moins l'une des revendications 1 à 7, **caractérisé en ce que** des éléments d'enclenchement (22) destinés à sa liaison avec le dispositif de prélèvement de carburant (1) sont disposés sur le filtre (8).

10. Dispositif de prélèvement de carburant selon au moins l'une des revendications 1 à 9, **caractérisé en ce que** le filtre (8) est en polyoxyméthylène.
